# EUROPÄISCHE PATENTSCHRIFT

(11) **EP 1 252 936 B1**
(45) Veröffentlichungstag und Bekanntmachung des Hinweises auf die Patenterteilung: **03.01.2007**
(21) Anmeldenummer: 02007051.2
(22) Anmeldetag: 27.03.2002
(51) Int. Cl.: B05B 15/02

(54) **Zylindereinheit für eine Beschichtungsanlage und Dosierverfahren unter Verwendung dieser Einheit**
Cylinder unit for a coating system and method of use
Cylindre pour un système de revêtement et méthode d'utilisation

(30) Priorität: 29.03.2001 DE 10115465
(43) Veröffentlichungstag der Anmeldung: 30.10.2002
(73) Patentinhaber: Dürr Systems GmbH, 70435 Stuttgart (DE)
(72) Erfinder: Nolte, Hans-Jürgen, Dr., 70565 Stuttgart (DE); Krumma, Harry, 74357 Bönningheim (DE); Herre, Frank, 71739 Oberriexingen (DE); Baumann, Michael, 74223 Flein (DE); Giuliano, Stefano, 70839 Gerlingen (DE); Michelfelder, Manfred, 71711 Steinheim (DE)
(74) Vertreter: Heusler, Wolfgang

(56) Entgegenhaltungen:
- DE-C- 3 821 006
- US-A- 5 083 711
- US-A- 5 255 856
- US-A- 5 630 552

## Beschreibung

Die Erfindung betrifft eine Zylindereinheit mit einem Kolben und ein Verfahren zum Dosieren eines Beschichtungsmediums unter Verwendung einer solchen Zylindereinheit.

Bei der Zylindereinheit handelt es sich insbesondere um einen Dosierzylinder zur Farbversorgung eines Zerstäubers in einer Beschichtungsanlage beispielsweise für die ggf. elektrostatische Serienbeschichtung von Fahrzeugkarossen.

In Beschichtungsanlagen kann das Beschichtungsmaterial den Zerstäubern bekanntlich von Dosierzylindern zugeführt werden, deren Kolben bisher in der Regel von einem Motor- und Spindelantrieb durch den Zylinder geschoben wurde (DE 196 10 588 A; EP 0 693 319 A). Der Kolben einer auch aus der Praxis bekannten Zylindereinheit dieser Art (Dürr/Behr) hat an seinen beiden Enden jeweils eine an der Zylinderinnenwand anliegende Lippe. Beide Lippen haben in Richtung zu der das Beschichtungsmaterial enthaltenden Seite des Zylinders abgebogene Kanten. Während die eine Lippe als Dichtungslippe den das Beschichtungsmaterial enthaltenden Zylinderraum absperrt, dient die Lippe auf der anderen Kolbenseite als Führungslippe zur Führung des Kolbens im Zylinder.

Die DE 38 21 006 C offenbart eine Vorrichtung zum Dosieren und Fördern eines Beschichtungsmaterials mit einem Zylinder und einem Kolben, der an einer angetriebenen Kolbenstange angeordnet ist und mit beabstandeten Dichtungen an der Zylinderinnenwand anliegt. Zum Reinigen der Zylinderinnenwand wird ein Reinigungsfluid durch einen Fluidkanal der Kolbenstange zugeführt, durch einen zwischen dem Umfangs des Kolbens und der Zylinderinnenwand gebildeten, von den beiden Dichtungen begrenzten Ringraum hindurchgeleitet und durch einen zweiten Fluidkanal der Kolbenstange abgeführt.

Aus der US 5 083 711 ist ein zur Potenzialtrennung zwischen der geerdeten Farbversorgung und dem auf Hochspannung liegenden Zerstäuber einer elektrostatischen Beschichtungsanlage dienender Isolierzylinder bekannt, in dem zwei Abschnitte der durch den Zylinder hindurchgeführten Farbversorgungsleitung von einem durch Druckluft verschiebbaren Kolben selektiv verbunden oder getrennt werden. Der mit dem Kolben verbundene Abschnitt der Farbversorgungsleitung und eine als Antrieb mit dem Kolben verbundene Druckluftleitung sind jeweils flexibel ausgebildet, so dass sie der Kolbenbewegung folgen können.

Es sind auch schon Dosierzylinder bekannt, deren Kolben pneumatisch oder durch eine Dosierflüssigkeit angetrieben werden sollen (JP 8-229446 A; EP 0 967 016 A). Bei einer aus der DE 41 36 674 bekannten Zylindereinheit mit Druckluftantrieb eines mit einer Kolbenstange geführten Kolbens wird zum Reinigen der Zylinderinnenwand in den zwischen den Lippen des Kolbens und der Zylinderinnenwand gebildeten Ringraum eine Reinigungsflüssigkeit eingefüllt. Der Ringraum steht über einen Innenkanal des Kolbens und durch die hohle Kolbenstange mit einem Flüssigkeitstank in Verbindung. Die Reinigungsflüssigkeit soll von Zeit zu Zeit ausgetauscht werden, wenn eine Vermischung mit von dem Kolben gefördertem Farbmaterial festgestellt wird.

Der Erfindung liegt die Aufgabe zugrunde, eine Zylindereinheit bzw. ein Dosierverfahren der betrachteten Gattung anzugeben, die einen sicheren und zuverlässigeren Dosierbetrieb ermöglichen, und zwar auch dann, wenn der Kolben von einem flüssigen oder gasförmigen Druckmedium angetrieben wird, wobei durch den zwischen den Kolbenlippen am Kolbenumfang gebildeten Ringraum ein Spül- oder Reinigungsmedium hindurchleitbar sein soll, ohne dass dafür eine Kolbenstange erforderlich ist.

Diese Aufgabe wird durch die Merkmale der Patentansprüche gelöst.

Wenn der Ringraum zwischen den Dichtungslippen durch hindurchfließende Reinigungsflüssigkeit gespült werden kann, wird nicht nur die Reinigungswirkung verbessert, sondern vor allem auch das Eindringen von Luft in das durch die Zylindereinheit gebildete Dosiersystem verhindert. Die kompressible Luft würde beim dynamischen Dosieren (bei Sollwertsprüngen) die Dosiergenauigkeit beeinträchtigen.

Für die Verbindung des Ringraums mit Öffnungen in der Zylinderinnenwand gibt es verschiedene Möglichkeiten.

Eine Möglichkeit ist das Andocken des Kolbens an Öffnungen in einer der Stirnwände des Zylinderinnenraums, wobei die Leitungsverbindungen durch leckagefreie selbsttätige Flüssigkeitskupplungen hergestellt werden können. Vorzugsweise wird die Stirnwand auf der das Beschichtungsmaterial (Farbe) enthaltenden Zylinderseite gewählt, da dieser Dosierkreis bei jedem Farbwechsel gespült wird und deshalb die Gefahr einer Vermischung mit Luft weniger kritisch ist. Ferner ergibt sich der Vorteil einfacher Medienleitungen und einer platzsparenden und einfachen Zylinderkonstruktion. Bei dem selbsttätigen An- und Abkuppeln des Kolbens sind keine durch Signale gesteuerte Ventilfunktionen erforderlich. Auch aus Hochspannungsisolationsgründen kann diese Anordnung günstig sein, wenn das Dosiersystem in einer elektrostatischen Anlage betrieben wird. Im Vergleich mit Öffnungen in der zylindrischen Innenwand des Zylinders besteht der Vorteil, dass der Kolben nicht über evtl. störende Öffnungskanten fährt.

Wenn sich die Öffnungen in der Stirnwand auf der das Dosier- oder Antriebsmedium enthaltenden Zylinderseite befinden, kann es zur Hochspannungsisolation erforderlich sein, dass die dortigen Kupplungen in der Zylinderwand vor dem Andocken des Kolbens zunächst eine Linearbewegung ausführen.

In manchen Fällen kann aber auch die Alternativmöglichkeit der Anordnung der Öffnungen in der zylindrischen Innenwand besonders zweckmäßig sein. U. a. bedarf der Kolben dann keiner Verdrehsicherung für die Anschlussverbindung mit den Öffnungen. Die Öffnungen können in diesem Fall beispielsweise an einem Ort angeordnet sein, an dem sie mit dem Ringraum am Umfang des Kolbens in Verbindung stehen, wenn sich der Kolben in einer seiner beiden Endpositionen befindet. Wenn die Endposition auf der Farbseite des Zylinders gewählt wird, kann dies wegen weniger aufwendiger Leitungsführung zu den an die Öffnungen angeschlossenen Ventilen vorteilhaft sein.

Eine weitere Möglichkeit, bei der das Spül- oder Reinigungsmedium auch während der Kolbenbewegung durch den Ringraum hindurchfließen kann, ist die Leitungsverbindung über bewegbare Schläuche beispielsweise in Form von zur Zylinderachse koaxialen Spiralwicklungen, die von der Stirnwand auf der druckbeaufschlagten Seite des Zylinders durch dessen Innenraum zu Anschlussöffnungen des Kolbens führen und den Kolbenbewegungen folgen (auf der Farbseite des Zylinders könnten die Schläuche dessen Spülbarkeit beim Farbwechsel beeinträchtigen). Bei dieser Lösung besteht auch die geringste Gefahr der Vermischung von Spülmedium mit dem Farbmaterial. Außerdem kann hier der Kolben und sein Ringraum parallel während des Spülens und Füllens des Farbraums des Zylinders gespült werden.

Bei der hier beschriebenen Zylindereinheit dienen die beiden Kolbenlippen nicht nur zur Führung des Kolbens, sondern auch zur Abdichtung, insbesondere auch gegen das erwähnte Druckmedium. Je nach Zweckmäßigkeit kann der Kolben auch mehr als zwei Lippen und/oder sonstige Führungsglieder haben.

Aufgrund der Möglichkeit, in und durch den zwischen Kolbenumfang und Zylinderinnenwand gebildeten Ringspalt ein Spülmittel zu leiten, mit dem die Zylinderinnenfläche automatisch periodisch beispielsweise nach einer vorgegebenen Anzahl von Kolbenhüben in Abhängigkeit vom Anwendungsfall und Lackmaterial oder auch kontinuierlich gereinigt werden kann, ist die Reinigungswirkung wesentlich besser als bei bisher bekannten Methoden.

Dank der durch den Ringspalt des Kolbens geleiteten Spülflüssigkeit ergeben sich aber auch wichtige weitere Vorteile. Beispielsweise lässt sich durch Überwachung des Druckes dieser Flüssigkeit eine Lecküberwachung durchführen, da aus einem unnormalen Druckabfall auf ein Leck einer Dichtungslippe zu schließen ist. Defekte der Kolbenlippen lassen sich aber auch durch Feststellung anderer Veränderungen der Spülflüssigkeit ermitteln, beispielsweise durch Messen von Trübung, elektrischem Widerstand oder Konzentration der ggf. durch das Beschichtungsmaterial (z. B. Wasserlack) oder Druckflüssigkeit verunreinigten Spülflüssigkeit. Diese Überwachungsfunktionen erhöhen die Produktions- und Prozesssicherheit, während durch die verbesserte Reinigungswirkung Standzeiterhöhung, verbessertes Farbwechselverhalten usw. erreicht werden.

Bei Antrieb des Kolbens durch eine Dosierflüssigkeit sorgt der Kolben für eine zuverlässige Trennung dieses Mediums von dem angetriebenen Medium. Die Erfindung eignet sich im Prinzip aber auch für Zylindereinheiten mit mechanisch angetriebenem Kolben.

An dem in der Zeichnung dargestellten Beispiel eines Dosierzylinders für einen beispielsweise elektrostatischen Zerstäuber einer Beschichtungsanlage wird die Erfindung näher erläutert. Es zeigen
- Fig. 1: einen Längsschnitt durch die Zylindereinheit;
- Fig. 2: eine Schnittansicht des Kolbens, in der innere Spülmittelkanäle des Kolbens gezeigt sind;
- Fig. 3: eine abgewandelte Ausführungsform; und
- Fig. 4: eine weitere Ausführungsform der Zylindereinheit.

In dem Zylinder 1 sitzt gemäß Fig. 1 axial verschiebbar ein Kolben 2, der die auf seinen gegenüberliegenden Seiten befindlichen, bis auf als Einlass oder Auslass dienende Anschlussöffnungen 6, 6' bzw. 8 geschlossenen Zylinderräume 11 bzw. 11' voneinander trennt. Der allgemein zylindrische Kolben 2 hat am Umfang seiner entgegengesetzten Stirnseiten je eine sowohl zur Abdichtung als auch zur Kolbenführung dienende Lippe 4 bzw. 4'. Diese Lippen sind darstellungsgemäß in zueinander entgegengesetzten axialen Richtungen abgebogen, wobei sie flächig an der Zylinderinnenwand anliegen.

Auf der einen, in Fig. 1 rechten Seite des Kolbens 2 hat der Zylinder Anschlussöffnungen 6 und 6' für eine hydraulische Druckflüssigkeit zum Kolbenantrieb. Auf der entgegengesetzten Kolbenseite befindet sich das angetriebene Medium, beispielsweise Farblack, das von dem Kolben durch die Anschlussöffnung 8 aus dem Zylinder herausgedrückt wird. In Gegenrichtung kann dieses oder ein anderes Medium auch zum Zurückdrücken des Kolbens dienen.

Der zwischen dem Kolbenumfang und der Innenwand des Zylinders 1 gebildete und von den Lippen 4, 4' begrenzte spaltförmige Ringraum 10, der bei anderen Ausführungsbeispielen mit dünnerem Mittelteil des Kolbens auch entsprechend größer sein kann, ist über mindestens zwei durch den Kolben führende Kanäle 12 und 13 (in Fig. 2 zu sehen) mit Anschlussöffnungen 14 bzw. 15 in einer der freiliegenden Stirnflächen, hier der dem Antriebsmedium zugewandten Stirnfläche des Kolbens 2 verbunden. Die Anschlussöffnungen 14 und 15 sind über je einen beweglichen Schlauch 16 mit entsprechend dem Kolbenhub ausreichend bemessener Länge (nur der eine Schlauch ist dargestellt) mit je einer Anschlussöffnung 18 bzw. 19 in der Stirnwand 20 des Zylinders 1 verbunden.

Durch den zwischen den Anschlussöffnungen 18 und 19, die beiden bewegbaren Schläuche, die Kanäle 12 und 13 und den Ringraum 10 gebildeten Kreislauf strömt im Betrieb zu vom übergeordneten Steuerprogramm vorgeschriebenen Zeiten oder kontinuierlich eine Spülflüssigkeit zum Reinigen der Zylinderinnenwand. Wie in Fig. 2 erkennbar ist, münden die inneren Kanäle 12 und 13 an axial unterschiedlichen Stellen des Ringspalts 10, vorzugsweise nahe an dessen axialen Enden, so dass die durch das beschriebene Leitungssystem zirkulierende Flüssigkeit im wesentlichen längs der Zylinderinnenwand durch den spaltförmigen Ringraum 10 strömt. Es können aber auch mehr als jeweils nur ein Kanal 12 bzw. 13 zwischen den Anschlussöffnungen 14, 15 und dem Ringraum 10 vorgesehen sein.

Mit (nicht dargestellten) Sensoren können der Druck und/oder mindestens ein sonstiges Merkmal des durch den beschriebenen Kreislauf fließenden Spülmediums überwacht werden. Der Druck des durch den Ringraum 10 fließenden Spülmediums ist im normalen Betrieb geringer als der Druck der Medien in den Zylinderräumen 11 und 11'.

Statt von einer Druckflüssigkeit könnte der Kolben 2 auf der Antriebsseite, also im Zylinderraum 11' auch von einem gasförmigen Medium wie Druckluft beaufschlagt werden, wobei an die Öffnung 8 eine Dosierpumpe angeschlossen sein könnte.

Eine Abwandlungsmöglichkeit besteht darin, auf Versorgungsschläuche 16 für den Ringraum 10 innerhalb des Zylinders 1 zu verzichten. Statt dessen kann die in dem Ringraum 310 befindliche Flüssigkeit beispielsweise durch Öffnungen 30 eingefüllt oder erneuert werden, die als Bohrungen durch die zylindrische Zylinderwand in den Innenraum des Zylinders 301 führen können, wie in Fig. 3 dargestellt ist. Damit die Flüssigkeit in den Ringraum 310 gelangt bzw. herausfließt, werden in externen Anschlußleitungen für die Öffnungen 30 oder vorzugsweise in den Öffnungen 30 selbst oder in deren Nähe angeordnete Ventile 34 geöffnet, wenn sich der Kolben 302 in einer mit den Öffnungen 30 ausgerichteten definierten Stellung befindet, beispielsweise in einer seiner Endstellungen, die durch Anschläge 32 definiert sein kann. Die Öffnungen 30 können auch an einer beliebigen sonstigen Stelle des Zylinders 301 vorgesehen sein, und sie können auch durch einen Ringspalt gebildet sein.

Die beiden Ventile 34 des betrachteten Beispiels werden zweckmäßig so angeordnet, dass sich ihr Ventilsitz in der Öffnung 30 des Zylinders 301 in der Nähe seiner Innenwand befindet. Dadurch ergeben sich nur kleine Toträume in der Öffnung 30, und es wird vermieden, dass der Kolben 302 mit seinen Dichtlippen über erhebliche störende Kanten fahren muss.

Statt der seitlichen Öffnungen 30 ist es ferner möglich, den Kolben 402 gemäß Fig. 4 mit Anschlußöffnungen 40, 41, die sich in seiner einen Stirnfläche befinden und über innere Kanäle mit dem Ringraum 410 verbunden sind, an mit Flüssigkeitskupplungen (nicht dargestellt) versehene axiale Anschlüsse in der Zylinderstirnwand anzukuppeln (beispielsweise am Ort der Anschläge 32 in Fig. 3). Wie in Fig. 4 erkennbar ist, befinden sich die Öffnungen 43 in der den farbseitigen Zylinderraum 411 begrenzenden Stirnwand 45 des Zylinders 401 (dessen Farbanschlüsse hier nicht dargestellt sind).

Zur Ausrichtung des Kolbens 402 mit den Öffnungen 43 ist eine verdrehsichere Zentrierung vorgesehen, z.B. mit einem bei 47 angedeuteten Zentrierdorn.

Als Flüssigkeitskupplungen für die Öffnungen 40, 41 und 43 können an sich bekannte und in der Praxis bewährte Konstruktionen verwendet werden (beispielsweise wie bei den ankuppelbaren Kartuschen nach der eingangs erwähnten DE 196 10 588).

Ohne Verdrehsicherung würde man auskommen, wenn anstelle der beiden exzentrischen Öffnungen 43 eine zentrale Flüssigkeitskupplung mit integrierter Zweifachabsperrung und konzentrischen Ringkanälen vorgesehen ist.

## Patentansprüche

1. Zylindereinheit für eine Beschichtungsanlage mit einem in dem Zylinder (1) verschiebbaren Kolben (2), der die auf seinen entgegengesetzten Seiten befindlichen Räume (11, 11') des Zylinders (1) voneinander trennt und mit mindestens zwei in Achsrichtung des Zylinders voneinander beabstandeten Lippen (4, 4') dicht an der Innenwand des Zylinders (1) anliegt,
wobei zumindest die dem einen Zylinderraum (11) zugewandte Lippe (4) als Dichtungslippe zur druckfesten Abdichtung gegen ein in diesem Raum (11) befindliches Medium ausgebildet ist
und die Lippen (4, 4') zwischen sich einen zwischen dem Umfang des Kolbens (2, 302, 402) und der Innenwand des Zylinders (1, 301, 401) gebildeten Ringraum (10, 310, 410) für ein zum Spülen oder Reinigen der Innenwand des Zylinders verwendbares Medium begrenzen,
**dadurch gekennzeichnet, dass** sich in einer Wand des Zylinders (1; 301; 401) Öffnungen (30, 43; 18, 19) befinden, die mit einer Leitungsanordnung für das hindurchfließende Spül- oder Reinigungsmedium verbunden sind, und die mit dem Ringraum (310, 410) in Verbindung stehen, wenn sich der Kolben (302, 402) in einer mit den Öffnungen (30, 43) ausgerichteten definierten Position befindet, oder mit dem Ringraum (10) über je einen bewegbaren Schlauch (16) verbunden sind, die durch einen der Zylinderräume (11') zu Anschlussöffnungen (14, 15, 12, 13) des Kolbens (2) führen.

2. Zylindereinheit nach Anspruch 1, **dadurch gekennzeichnet, dass** sich die Öffnungen (43) in einer der Stirnwände (45) des Zylinders (401) befinden, die einen der Zylinderräume (411) begrenzt, und dass der Kolben (402) in seiner der Stirnwand (45) des Zylinders (401) zugewandten Stirnfläche Anschlussöffnungen (40, 41) enthält, die über innere Kanäle des Kolbens (402) mit dem Ringraum (310, 410) verbunden sind und mit den Öffnungen (43) des Zylinders (401) ausgerichtet sind, wenn sich der Kolben in der definierten Position befindet.

3. Zylindereinheit nach Anspruch 2, **dadurch gekennzeichnet, dass** sich die Öffnungen (43) in der Stirnwand (45) des Zylinders befinden, die den Zylinderraum (411) begrenzen, der das von dem Kolben (402) zu fördernde Beschichtungsmaterial enthält.

4. Zylindereinheit nach Anspruch 2 oder 3, **dadurch gekennzeichnet, dass** die Öffnungen (40, 41, 43) des Zylinders (401) und des Kolbens (402) Flüssigkeitskupplungen enthalten, die die angeschlossenen Kanäle während der Kolbenbewegungen verschließen und den Flüssigkeitsweg zu dem Ringraum (410) des Kolbens öffnen, wenn der Kolben (402) in seiner definierten Position andockt.

5. Zylindereinheit nach Anspruch 1, **dadurch gekennzeichnet, dass** sich die Öffnungen (30) in der zylindrischen Innenwand des Zylinders (301) befinden und die angeschlossene Leitungsanordnung eine gesteuerte Ventilanordnung (34) enthält.

6. Zylindereinheit nach Anspruch 5, **dadurch gekennzeichnet, dass** gesteuerte Ventile (34) für das Spül- oder Reinigungsmedium in den Öffnungen (30) in der Zylinderwand oder in deren Nähe angeordnet sind.

7. Zylindereinheit nach einem der vorangehenden Ansprüche, **dadurch gekennzeichnet, dass** die beiden Lippen (4') als Dichtungslippe zur druckfesten Abdichtung gegen den ihnen jeweils zugewandten Zylinderraum (11, 11') ausgebildet sind.

8. Zylindereinheit nach Anspruch 7, **dadurch gekennzeichnet, dass** die beiden Lippen (4, 4') in den zueinander entgegengesetzten Richtungen zu dem ersten Zylinderraum (11) bzw. zu dem zweiten Zylinderraum (11') hin abgebogen sind oder in diesen Richtungen abgebogene Endkanten haben.

9. Zylindereinheit nach Anspruch 8, **dadurch gekennzeichnet, dass** die beiden axial abgebogenen Lippen (4, 4') oder Endkanten flächig an der Innenwand des Zylinders (1) anliegen.

10. Zylindereinheit nach einem der Ansprüche 1 - 9, **dadurch gekennzeichnet, dass** in den Raum (11') auf der einen Seite des Kolbens (2) eine Dosierflüssigkeit geleitet wird, mit der auf der anderen Seite befindliches Beschichtungsmaterial aus einem Auslass (8) des Zylinders (1) herausgedrückt wird.

11. Zylindereinheit nach einem der vorangehenden Ansprüche, **dadurch gekennzeichnet, dass** eine Sensoreinrichtung zur Überwachung des Druckes und/oder mindestens eines sonstigen Merkmals des Spül- oder Reinigungsmediums vorgesehen ist.

12. Verfahren zum Dosieren eines Beschichtungsmediums, das einem Applikationsorgan in einer Beschichtungsanlage aus einer Zylindereinheit zugeführt wird, durch deren Zylinder (1; 301; 401) ein mit mindestens zwei axial beabstandeten Lippen (4, 4') an der Zylinderinnenwand anliegender Kolben (2; 302; 402) geschoben wird, um das auf seiner einen Seite befindliche Beschichtungsmaterial aus dem Zylinder (1; 301; 401) herauszudrücken,
wobei ein zum Reinigen der zylindrischen Zylinderinnenwand während der Verschiebung des Kolbens (2; 302; 402) dienendes Spül- oder Reinigungsmedium durch den zwischen dem Umfang des Kolbens und der Innenwand des Zylinders (1301; 401) gebildeten, von den beiden Lippen (4, 4') begrenzten Ringraum (10; 310; 410) hindurchgeleitet wird.
**dadurch gekennzeichnet, dass** der Kolben (302, 402) in eine definierte Position bewegt wird, in der sein Ringraum (310, 410) mit Öffnungen (30, 43) in der Zylinderwand ausgerichtet ist, und dann das Reinigungsmedium zum Spülen des Ringraums (310, 410) durch diesen hindurchgeleitet wird, oder das Spül- oder Reinigungsmedium durch bewegbare Schläuche (16), die von Öffnungen (18, 19) in einer Wand (20) des Zylinders (1) durch den Innenraum (11') des Zylinders (1) zu einem inneren Kanal (14, 15, 12, 13) des Kolbens (2) führen, in den Ringraum (10) und aus ihm heraus geleitet wird.

13. Verfahren nach Anspruch 12, **dadurch gekennzeichnet, dass** zur Funktionsüberwachung der Zylindereinheit der Druck und/oder mindestens ein sonstiges Merkmal der in den Ringraum (10) geleiteten Flüssigkeit gemessen werden.

14. Verfahren nach Anspruch 12 oder 13, **dadurch gekennzeichnet, dass** die Flüssigkeit in vorbestimmten, automatisch von einer Programmsteuerung der Beschichtungsanlage gewählten Intervallen durch den Ringraum (10) fließt.

15. Verfahren nach Anspruch 12 oder 13, **dadurch gekennzeichnet, dass** die Flüssigkeit während der Kolbenbewegung kontinuierlich durch den Ringraum (10) fließt.

## Claims

1. Cylinder unit for a coating installation with a piston (2) which is movable in the cylinder (1), by which the chambers (11, 11') of the cylinder (1) which are located on opposing sides thereof are separated from one another and which rests in a sealed manner on the inner wall of the cylinder (1) with at least two lips (4, 4') which are spaced from one another in the axial direction of the cylinder, wherein at least the lip (4) facing one cylinder chamber (11) is constructed as a sealing lip for pressure-resistant sealing against a medium located in this chamber (11), and the lips (4, 4') delimit between them an annular space (10, 310, 410) formed between the circumference of the piston (2, 302, 402) and the inner wall of the cylinder (1, 301, 401) for a medium which can be used for flushing or cleaning the inner wall of the cylinder, **characterised in that** openings (30, 43; 18, 19) which are connected to a ducting arrangement for the flushing or cleaning medium flowing therethrough are located in a wall of the cylinder (1; 301; 401) and communicate with the annular space (310, 410) when the piston (302, 402) is located in a defined position aligned with the openings (30, 43), or are each connected to the annular space (10) via a movable hose (16) which leads through one of the cylinder chambers (11') to connection openings (14, 15, 12, 13) of the piston (2).

2. Cylinder unit as claimed in Claim 1, **characterised in that** the openings (43) are located in one of the end walls (45) of the cylinder (401) which delimit one of the cylinder chambers (411), and that the piston (402) in its end face facing the end wall (45) of the cylinder (401) contains connection openings (40, 41) which are connected via inner channels of the piston (402) to the annular space (310, 410) and are aligned with the openings (43) of the cylinder (401) when the piston is located in the defined position.

3. Cylinder unit as claimed in Claim 2, **characterised in that** the openings (43) are located in the end wall (45) of the cylinder which delimit the cylinder chamber (411) which contains the coating material to be conveyed by the piston (402).

4. Cylinder unit as claimed in Claim 2 or 3, **characterised in that** the openings (40, 41, 43) of the cylinder (401) and of the piston (402) contain fluid couplings which close the connected channels during the piston movements and open the fluid path to the annular space (410) of the piston when the piston (402) docks in its defined position.

5. Cylinder unit as claimed in Claim 1, **characterised in that** the openings (30) are located in the cylindrical inner wall of the cylinder (301) and connected ducting arrangement contains a controlled valve arrangement (34).

6. Cylinder unit as claimed in Claim 5, **characterised in that** controlled valves (34) for the flushing or cleaning medium are disposed in the openings (30) in the cylinder wall or in the vicinity thereof.

7. Cylinder unit as claimed in any one of the preceding claims, **characterised in that** each of the two lips (4') is constructed as a sealing lip for pressure-resistant sealing against the respective cylinder chamber (11, 11') facing it.

8. Cylinder unit as claimed in Claim 7, **characterised in that** the two lips (4, 4') are bent over in the opposing directions towards the first cylinder chamber (11) or the second cylinder chamber (11') respectively or have end edges which are bent over in these directions.

9. Cylinder unit as claimed in Claim 8, **characterised in that** the two lips (4, 4') which are bent over or the end edges rest in flat contact on the inner wall of the cylinder (1).

10. Cylinder unit as claimed in any one of Claims 1 to 9, **characterised in that** a metered fluid is led into the chamber (11') on one side of the piston (2) and a coating material located on the other side is forced out of an outlet (8) of the cylinder (1) by this metered fluid.

11. Cylinder unit as claimed in any one of the preceding claims, **characterised in that** a sensor device is provided for monitoring of the pressure and/or at least of some other feature of the flushing or cleaning medium.

12. Method of metering a coating material which is delivered to an applicator device in a coating installation from a cylinder unit, through the cylinder of which (1; 301; 401) a piston is pushed which rests with at least two axially spaced lips (4, 4') on the inner wall of the cylinder in order for the coating material located on one side thereof to be forced out of the cylinder (1; 301; 401), wherein a flushing or cleaning medium which serves for cleaning the cylindrical inner wall of the cylinder during the displacement of the piston (2; 302; 402) is passed through the annular space (10; 310; 410) formed between the circumference of the piston and the inner wall of the cylinder (1; 301; 401) and delimited by the two lips (4, 4'), **characterised in that** the piston (302, 402) is moved into a defined position in which its annular space (310, 410) is aligned with openings (30, 43) in the cylinder wall, and then the cleaning medium is passed through the annular space (310, 410) in order to flush the latter, or the flushing or cleaning medium is passed through movable hoses (16), which lead from openings (18, 19) in a wall (20) of the cylinder (1) through the interior (11') of the cylinder (1) to an inner channel (14, 15, 12, 13) of the piston (2), into and out of the annular space (10).

13. Method as claimed in Claim 12, **characterised in that** for monitoring of the operation of the cylinder unit the pressure and/or at least some other feature of the fluid passed into the annular space (10) is measured.

14. Method as claimed in Claim 12 or 13, **characterised in that** the fluid through the annular space (10) in predetermined intervals which are selected automatically by a program control of the coating installation.

15. Method as claimed in Claim 12 or 13, **characterised in that** the fluid flows through the annular space (10) continuously during the piston movement.

## Revendications

1. Unité de cylindre pour une installation de revêtement avec un piston (2) coulissant dans le cylindre (1), qui sépare les espaces (11, 11') se trouvant sur ses côtés opposés du cylindre (1) les uns des autres, et s'appuie avec au moins deux lèvres (4, 4') espacées l'une de l'autre dans la direction d'axe du cylindre de façon étanche à la paroi interne du cylindre (11), au moins la lèvre (4) tournée vers un espace de cylindre (11) étant réalisée comme lèvre d'étanchéité pour l'étanchéité résistante à la pression vis-à-vis d'un fluide se trouvant dans cet espace (11), et les lèvres (4, 4') délimitant l'espace annulaire (10, 310, 410) formé entre le pourtour du piston (2, 302, 402) et la paroi interne du cylindre (1, 301, 401) pour un agent pouvant être utilisé pour le lavage ou le nettoyage de la paroi interne ou du cylindre,
**caractérisée en ce que** dans une paroi du cylindre (1 ; 301; 401) se trouvent des ouvertures (30, 43 ; 18, 19), qui sont reliées à un agencement de conduite pour l'agent de lavage ou de nettoyage circulant dedans, et qui sont en liaison avec l'espace annulaire (310, 410) lorsque le piston (302, 402) se trouve dans une position définie alignée avec les ouvertures (30, 43), ou sont reliés à l'espace annulaire (10) au moyen d'un flexible (16) mobile, qui aboutissent par l'un des espaces de cylindre (11') à des ouvertures de branchement (14, 15, 12, 13) du piston (2).

2. Unité de cylindre selon la revendication 1, **caractérisée en ce que** les ouvertures (43) se trouvent dans l'une des parois avant (45) du cylindre (401), qui délimite l'un des espaces de cylindre (411), et **en ce que** le piston (402) contient dans sa face avant tournée vers la paroi avant (45) du cylindre (401) des ouvertures de branchement (40, 41) qui sont reliées par des canaux intérieurs du piston (402) à l'espace annulaire (310, 410) et sont alignées avec les ouvertures (43) du cylindre (401) lorsque le piston se trouve dans la position définie.

3. Unité de cylindre selon la revendication 2, **caractérisée en ce que** les ouvertures (43) se trouvent dans la paroi avant (45) du cylindre qui délimitent l'espace de cylindre (411), lequel contient le matériau de revêtement à transporter par le piston (402).

4. Unité de cylindre selon la revendication 2 ou 3, **caractérisée en ce que** les ouvertures (40, 41, 43) du cylindre (401) et du piston (402) contiennent des accouplements de liquide, qui ferment les canaux raccordés pendant les déplacements du piston et ouvrent la course de liquide vers l'espace annulaire (410) du piston lorsque le piston (402) est dans sa position définie.

5. Unité de cylindre selon la revendication 1, **caractérisée en ce que** les ouvertures (30) se trouvent dans la paroi intérieure cylindrique du cylindre (301) et le dispositif de conduite raccordé contient un agencement de vanne (34) commandé.

6. Unité de cylindre selon la revendication 5, **caractérisée en ce que** des vannes (34) commandées pour l'agent de lavage ou de nettoyage sont disposées dans les ouvertures (30) dans la paroi de cylindre ou dans leur voisinage.

7. Unité de cylindre selon l'une quelconque des revendications précédentes, **caractérisée en ce que** les deux lèvres (4, 4') sont conçues comme lèvre d'étanchéité pour l'étanchéité résistante à la pression vis-à-vis de l'espace de cylindre (11, 11') qui leur est attribué respectivement.

8. Unité de cylindre selon la revendication 7, **caractérisée en ce que** les deux lèvres (4, 4') sont pliées dans les directions opposées entre elles en direction du premier espace de cylindre (11) ou du second espace de cylindre (11') ou présentent des arêtes d'extrémité pliées dans ces directions.

9. Unité de cylindre selon la revendication 8, **caractérisée en ce que** les deux lèvres (4, 4') pliées axialement ou arêtes d'extrémité s'appuient à plat sur la paroi intérieure du cylindre (1).

10. Unité de cylindre selon l'une quelconque des revendications 1 à 9, **caractérisée en ce qu'**un liquide de dosage, avec lequel du matériau de revêtement se trouvant sur l'autre côté est sorti par pression d'une évacuation (8) du cylindre (1), est guidé dans l'espace (11') sur l'un des côtés du piston (2).

11. Unité de cylindre selon l'une quelconque des revendications précédentes, **caractérisée en ce qu'**un dispositif capteur est prévu pour le contrôle de la pression et/ou au moins d'une autre caractéristique de l'agent de lavage ou de nettoyage.

12. Procédé pour le dosage d'un agent de revêtement, qui est amené à un organe d'application dans une installation de revêtement à partir d'une unité de cylindre, à travers le cylindre (1 ; 301 ; 401) de laquelle un piston (2 ; 302 ; 402) s'appliquant avec au moins deux lèvres (4, 4') espacées axialement sur la paroi interne du cylindre est glissé, afin de faire sortir du cylindre (1 ; 301 ; 401) le matériau de revêtement se trouvant sur l'un de ses côtés,
un agent de lavage ou de nettoyage servant au nettoyage de la paroi interne du cylindre pendant le déplacement du piston (302, 402) étant guidé à travers l'espace annulaire (10 ; 310, 410) formé entre le pourtour du piston et la paroi intérieure du cylindre (1 ; 301 ; 401) et délimité par les deux lèvres (4, 4'),
**caractérisé en ce que** le piston (302, 402) est déplacé dans une position définie, dans laquelle son espace annulaire (310, 410) est aligné avec des ouvertures (30, 43) dans la paroi du cylindre, et l'agent de nettoyage est guidé ensuite pour le lavage de l'espace annulaire (310, 410) à travers celui-ci, ou bien l'agent de lavage ou de nettoyage est guidé par des flexibles (16) mobiles, qui partent d'ouvertures (18, 19) pratiquées dans une paroi (20) du cylindre (1), traversent l'intérieur (11') du cylindre (1) et aboutissent à un canal (14, 15, 12, 13) intérieur du piston (2), dans l'espace annulaire (10) et à la sortie de celui-ci.

13. Procédé selon la revendication 12, **caractérisé en ce que**, pour le contrôle de fonction de l'unité de cylindre, la pression et/ou au moins une autre caractéristique du liquide dirigé dans l'espace annulaire (10) sont mesurées.

14. Procédé selon la revendication 12 ou 13, **caractérisé en ce que** le liquide circule à travers l'espace annulaire (10) à des intervalles prédéfinis, choisis automatiquement par une commande de programme de l'installation de revêtement.

15. Procédé selon la revendication 12 ou 13, **caractérisée en ce que** le liquide circule pendant le déplacement du piston de façon continue à travers l'espace annulaire (10).
